# EUROPÄISCHE PATENTANMELDUNG

(11) **EP 4 592 482 A1**
(43) Veröffentlichungstag der Anmeldung: **30.07.2025**
(21) Anmeldenummer: 24217564.4
(22) Anmeldetag: 04.12.2024
(51) Int. Cl.: E05D 1/00, E06B 1/70, E06B 3/46, E05D 15/06, E06B 3/30

(54) **BODENBRÜCKE, SCHWELLE, SCHIEBETÜR- UND/ODER SCHIEBEFENSTERSYSTEM**

(30) Priorität: 04.12.2023 DE 102023133792
(71) Anmelder: Salamander Industrie-Produkte GmbH, 86842 Türkheim (DE)
(72) Erfinder: Schmiedeknecht, Till, 80992 München (DE)
(74) Vertreter: Schmid, Nils T.F.

(57) **Zusammenfassung**

Die vorliegende Erfindung betrifft eine Dichtung für eine Schwelle für ein Schiebetür- und/oder Schiebefenstersystem, insbesondere ein Hebeschiebetür- und/oder Hebeschiebefenstersystem, das einen Flügel, insbesondere Schiebe- oder Hebeschiebeflügel, und einen Schiebe- oder Hebeschiebeflügel aufweist, der in einer Verschieberichtung (V) relativ zu dem Flügel bewegbar ist, umfassend ein Verbindungsteil mit einem Gelenkkopf zum insbesondere form- und/oder kraftschlüssigen Anbringen an einer sich in Verschieberichtung erstreckenden seitlichen Stirnfläche der Schwelle und ein Dichtungsteil mit einer Dichtungslippe zum Abdichten gegenüber einem Untergrund oder Boden und einer Gelenkpfanne, die zum Aneinanderkoppeln von Dichtungsteil und Verbindungsteil den Gelenkkopf insbesondere formschlüssig umgreift und im aneinander gekoppelten Zustand von Dichtungsteil und Verbindungsteil relativ zum Gelenkkopf rotierbar ist.

## Beschreibung

Die vorliegende Erfindung betrifft eine Bodenbrücke für eine Schwelle für ein Schiebetür- und/oder Schiebefenstersystem, insbesondere ein Hebeschiebetür- und/oder Hebeschiebefenstersystem, das einen Flügel, insbesondere Schiebe- oder Hebeschiebeflügel, und einen Schiebe- oder Hebeschiebeflügel aufweist, der in einer Verschieberichtung (V) relativ zu dem Flügel bewegbar ist. Ferner betrifft die vorliegende Erfindung eine solche Schwelle für ein Schiebetür- und/oder Schiebefenstersystem, insbesondere Hebeschiebetür- und/oder Hebeschiebefenstersystem, und ein Schiebetür- und/oder Schiebefenstersystem, insbesondere Hebeschiebetür- und/oder Hebeschiebefenstersystem.

Ein Schiebefenster- und/oder Schiebetürsystem weist in der Regel wenigstens zwei Fenster- und/oder Türelemente auf, die im Folgenden auch als Flügel bezeichnet werden. Bei derartigen Schiebesystemen ist wenigstens ein beweglicher Schiebeflügel und wenigstens ein weiterer Flügel, der beispielsweise auch ein Schiebeflügel oder ein feststehender Stand- oder Festflügel sein kann, vorgesehen. Dies bedeutet, dass der Schiebeflügel eine Verschiebeeinrichtung aufweist, die eine translatorische Relativverschiebung bezüglich des weiteren Flügels und bezüglich des ortsfesten Zargenrahmens ermöglicht. Bei einem Hebeschiebesystem ist wenigstens an einem der Flügel eine Hebeschiebeeinheit vorgesehen, die es ermöglicht, diesen Flügel anzuheben und anschließend linear zu verschieben. Derartige Flügel weisen für gewöhnlich einen Flügelprofilrahmen auf, der an einer dem Boden bzw. Untergrund zugewandten Profilrahmenunterseite einen Laufwagen besitzt, der auf einer Laufschiene aufzusetzen ist, um den Flügel anzuheben und translatorisch zu verschieben. Als Laufschiene wird eine schwellenseitige Führung des Schiebeflügel-Laufwagens verstanden, die sich entlang der gesamten Schwellenbreite erstreckt.

Beispielsweise können wenigstens ein Laufwagen-Paar oder wenigstens zwei separate, über eine Verbindungsstange verbundene Laufwagen eingesetzt werden. Nach einer Verschiebebewegung des Flügels kann dieser wieder abgesenkt werden, d.h. dass der Laufwagen wird wieder eingefahren und ein weiteres Verschieben des Flügels ist unterbunden. Der bodenseitige, sich horizontal erstreckende Teil des Zargenrahmens, welcher die Laufschiene umfasst, wird auch als Schwelle bezeichnet.

Ein Nachteil besteht in der großen Vertikalhöhe bekannter Schwellen. Diese können den Wunsch nach immer geringeren Vertikalhöhen, insbesondere sogenannter barrierefreier Schiebetür- und/oder Schiebefenstersysteme, insbesondere Hebeschiebetür- und/oder Hebeschiebefenstersysteme, nicht erfüllen.

Eine weitere Herausforderung bei der Auslegung von Schwellen und deren Montage besteht darin, dass die Untergründe oder Böden, auf denen die Schwellen aufgesetzt werden, von der Materialoberfläche, der Steifigkeit des Materials und/oder von den Höhendimensionen, welche unterschiedliche Zwischenräume oder Spalte zwischen Schwelle und dem Boden erzeugen, variieren können. Ziel ist es jedoch, dass die Schwellen unabhängig davon einsetzbar sind, ob der Boden bzw. der Untergrund ein Natursteinboden, ein Fliesenboden, ein Parkettboden oder auch Marmor ist, welches beispielsweise eine hohe Bewegungstoleranz hat.

Zum Überbrücken von Zwischenräumen zwischen der Bodenschwelle und dem Boden oder Untergrund werden beispielsweise gemäß der DE 20 2012 001 082 U1 Höhenausgleichsprofile eingesetzt. Das Höhenausgleichsprofil ist mehrteilig aufgebaut und weist ein Verbindungsteil zum Anbringen an der Bodenschwelle, ein bewegbares oder bewegliches Überbrückungsteil und ein Sicherungsteil zum Sichern des Dichtungsteils an dem Verbindungsteil auf. An dem Höhenausgleichsprofil gemäß der DE 20 2012 001 082 U1 hat sich zum einen die Montage als umständlich erwiesen. Ferner sind die Höhenausgleichsprofile in ihrer Orientierungsmöglichkeit relativ zur Schwelle begrenzt. Entweder ist eine einzige vorgegebene Montageposition einnehmbar oder das Höhenausgleichsprofil kann frei bewegt werden, was dazu führen kann, dass es die richtige Betriebsposition verlässt.

Es ist Aufgabe der vorliegenden Erfindung, die Nachteile aus dem bekannten Stand der Technik zu überwinden, insbesondere eine einfacher zu montierende und/oder oder flexibler einsetzbare Bodenbrücke für eine Schwelle eines Schiebetür- und/oder Schiebefenstersystems bereitzustellen.

Die Aufgabe wird durch den Gegenstand der unabhängigen Ansprüche gelöst.

Danach ist eine Bodenbrücke für eine Schwelle für ein Schiebetür- und/oder Schiebefenstersystem, insbesondere ein Hebeschiebetür- und/oder Hebeschiebefenstersystem, das einen Flügel, insbesondere einen Schiebe- oder Hebeschiebeflügel, und einen Schiebe- oder Hebeschiebeflügel aufweist, der in einer Verschieberichtung relativ zu dem anderen Flügel bewegbar ist, bereitgestellt. Die Bodenbrücke kann auch bei einer Haustürschwelle, einer Schwelle einer Drehtür oder anderen Tür- und/oder Fensterschwellen eingesetzt werden.

Schwellen können am Übergang zwischen einem Innenboden eines Gebäudeinneren und einem Außenboden außerhalb des Gebäudes angeordnet sein und/oder im Allgemeinen dazu dienen, Stoßfugen abzudecken, einen unteren Anschlag für eine Tür bzw. ein Fenster zu bilden, um den Innenraum eines Hauses bzw. einer Wohnung gegen Lärm, Wasser und/oder Zugluft zu schützen bzw. abzudichten. Schiebetüren- oder Schiebefenstersysteme können einen Schiebeflügel und einen weiteren Flügel aufweisen, der ebenfalls ein Schiebeflügel oder ein orts- und oder zargenfester Standflügel sein kann, wobei der Schiebeflügel in einer Verschieberichtung relativ zu dem weiteren Flügel bewegbar ist. Bei einem Schiebesystem von zwei Schiebeflügeln können beide Schiebeflügel jeweils relativ zu dem anderen Schiebeflügel verschoben werden. Bei einem Hebeschiebetür- und/oder Hebeschiebefenstersystem ist in der Regel ein Hebeschiebeflügel und ein weiterer Flügel bereitgestellt, der ein Standflügel oder auch ein Hebeschiebeflügel sein kann. Der Hebeschiebeflügel ist dazu eingerichtet, in einer Verschieberichtung relativ zu dem weiteren Flügel bewegbar zu sein, und ferner dazu eingerichtet, vertikal angehoben zu werden, um anschließend in der Verschieberichtung verlagert werden zu können. Die Verschieberichtung des Schiebeflügels bzw. Hebeschiebeflügels entspricht dabei im Wesentlichen der Längserstreckungsrichtung der Schwelle. Die Schwelle kann in der Regel als der bodenseitige, sich im Wesentlichen horizontal erstreckende Teil eines Zargenrahmens des Fensters oder der Tür bezeichnet werden. Dabei kann die Schwelle zwei in einem Abstand zueinander angeordnete Vertikalzargenrahmenteile miteinander verbinden und/oder zwischen diesen angeordnet sein.

Die erfindungsgemäße Bodenbrücke kann grundsätzlich dazu ausgelegt sein, die Schwelle gegenüber dem Boden oder Untergrund abzudichten und/oder etwaige Zwischenräume oder einen Spalt zwischen Boden und Schwelle gegebenenfalls mit einem Höhenversatz zu überbrücken. Die Bodenbrücke umfasst ein Verbindungsteil mit einem Gelenkkopf zum insbesondere form- und/oder kraftschlüssigen Anbringen an einer sich in Verschieberichtung erstreckenden seitlichen Stirnfläche der Schwelle. Des Weiteren umfasst die Bodenbrücke ein Überbrückungsteil mit einer Überbrückungslippe zum Überbrücken eines Zwischenraums zwischen Untergrund oder Boden und Schwelle und einer Gelenkpfanne, die zum Aneinanderkoppeln von Überbrückungsteil und Verbindungsteil den Gelenkkopf insbesondere formschlüssig umgreift und im aneinander gekoppelten Zustand von Überbrückungsteil relativ zum Gelenkkopf rotierbar ist. An einer dem Boden zugewandten Unterseite des Überbrückungsteils kann eine Dichtung, beispielsweise in Form eines Dichtungsbands oder einem synthetischen Polymer, wie einem oberflächenvernetzten Kunststoff, vorzugsweise Silikon, zum Beispiel in einer Hohlkehle, angeordnet sein. Dadurch ist eine besonders einfache Montage der Bodenbrücke an die Schwelle möglich. Insbesondere erfolgt die Montage zweistufig. Dies bedeutet, dass zuerst das Verbindungsteil auf die Schwelle montiert, insbesondere gesteckt, verclipst oder verrastet wird, und im Anschluss das Überbrückungsteil wiederrum auf das Verbindungsteil montiert, insbesondere gesteckt, aufgeschoben oder aufgeclipst wird. Durch die relative Rotationsmöglichkeit der Gelenkpfanne zu dem Gelenkkopf ist die Bodenbrücke sehr flexibel einsetzbar und an unterschiedliche Gegebenheiten, das heißt insbesondere zu überbrückende oder auszugleichende Höhenunterschiede zwischen Schwelle und Untergrund beziehungsweise Boden, anpassbar. Die vorteilhafte Montage wird unterstützt durch das Aufstecken und Umgreifen des Gelenkkopfes mittels der Gelenkpfanne. Beispielsweise ist im aneinander gekoppelten Zustand von Überbrückungsteil und Verbindungsteil ein Rotationswinkel von bis zu 150°, insbesondere von bis zu 125° oder 100° gegeben. Die Überbrückungslippe und die Gelenkpfanne können aus einem Stück, insbesondere aus Metall, wie Aluminium, hergestellt sein. Ferner kann auch das Verbindungsteil aus einem Stück hergestellt sein. Beispielsweise sind die Gelenkpfanne und der Gelenkkopf nach Art eines Scharniergelenks aufgebaut, wobei insbesondere der Gelenkkopf eine walzenförmige, oder vollzylindrische Form aufweisen kann, welcher zangenförmig in einer rinnenartigen Gelenkpfanne ruht, die einem Segment eines Hohlzylinders entspricht. Der Gelenkkopf, welcher bei der Relativrotation der Gelenkpfanne in Bezug auf den Gelenkkopf ruht, kann eine Lagerfläche, insbesondere Gleitlagerfläche, von mehr als 190°, insbesondere von mehr als 235° oder mehr als 270°, bereitstellen.

In einer beispielhaften Ausführung der erfindungsgemäßen Bodenbrücke sind der Gelenkkopf und die Gelenkpfanne derart aufeinander abgestimmt, dass die Gelenkpfanne bei einer Relativrotationsbewegung an dem Gelenkkopf entlanggleitet. Alternativ oder zusätzlich können die Gelenkpfanne und der Gelenkkopf derart aufeinander abgestimmt sein, dass die Gelenkpfanne von dem Gelenkkopf in einer Relativrotationsbewegung geführt ist. In einer beispielhaften Weiterbildung sorgt die Anordnung, insbesondere aufeinander Abstimmung von Gelenkpfanne und Gelenkkopf, zum einen für die aneinander Befestigung von Überbrückungsteil und Verbindungsteil und zum anderen für die Relativbewegung, insbesondere Relativrotation, von Verbindungsteil und Überbrückungsteil. Durch die so gegebene Funktionsunion ist die Bodenbrücke besonders einfach im Aufbau und einfach zu bedienen.

Gemäß einem weiteren Aspekt der vorliegenden Erfindung, der mit den vorherigen Aspekten und beispielhaften Ausführungen kombinierbar ist, ist eine Bodenbrücke für eine Schwelle für eine Schiebetür- und/oder Schiebefenstersystem, insbesondere eine Hebeschiebetür- und/oder Hebeschiebefenstersystem, bereitgestellt. Die Bodenbrücke kann auch bei einer Haustürschwelle, einer Schwelle einer Drehtür oder anderen Tür- und/oder Fensterschwellen eingesetzt werden.

Danach ist eine Bodenbrücke für eine Schwelle für ein Schiebetür- und/oder Schiebefenstersystem, insbesondere ein Hebeschiebetür- und/oder Hebeschiebefenstersystem, das einen Flügel, insbesondere einen Schiebe- oder Hebeschiebeflügel, und einen Schiebe- oder Hebeschiebeflügel aufweist, der in einer Verschieberichtung relativ zu dem anderen Flügel bewegbar ist, bereitgestellt.

Schwellen können am Übergang zwischen einem Innenboden eines Gebäudeinneren und einem Außenboden außerhalb des Gebäudes angeordnet sein und/oder im Allgemeinen dazu dienen, Stoßfugen abzudecken, einen unteren Anschlag für eine Tür bzw. ein Fenster zu bilden, um den Innenraum eines Hauses bzw. einer Wohnung gegen Lärm, Wasser und/oder Zugluft zu schützen bzw. abzudichten. Schiebetüren- oder Schiebefenstersysteme können einen Schiebeflügel und einen weiteren Flügel aufweisen, der ebenfalls ein Schiebeflügel oder ein orts- und oder zargenfester Standflügel sein kann, wobei der Schiebeflügel in einer Verschieberichtung relativ zu dem weiteren Flügel bewegbar ist. Bei einem Schiebesystem von zwei Schiebeflügeln können beide Schiebeflügel jeweils relativ zu dem anderen Schiebeflügel verschoben werden. Bei einem Hebeschiebetür- und/oder Hebeschiebefenstersystem ist in der Regel ein Hebeschiebeflügel und ein weiterer Flügel bereitgestellt, der ein Standflügel oder auch ein Hebeschiebeflügel sein kann. Der Hebeschiebeflügel ist dazu eingerichtet, in einer Verschieberichtung relativ zu dem weiteren Flügel bewegbar zu sein, und ferner dazu eingerichtet, vertikal angehoben zu werden, um anschließend in der Verschieberichtung verlagert werden zu können. Die Verschieberichtung des Schiebeflügels bzw. Hebeschiebeflügels entspricht dabei im Wesentlichen der Längserstreckungsrichtung der Schwelle. Die Schwelle kann in der Regel als der bodenseitige, sich im Wesentlichen horizontal erstreckende Teil eines Zargenrahmens des Fensters oder der Tür bezeichnet werden. Dabei kann die Schwelle zwei in einem Abstand zueinander angeordnete Vertikalzargenrahmenteile miteinander verbinden und/oder zwischen diesen angeordnet sein.

Die erfindungsgemäße Bodenbrücke umfasst ein Verbindungsteil mit einem Gelenkkopf zum insbesondere form- und/oder kraftschlüssigen Anbringen an einer sich in Verschieberichtung erstreckenden seitlichen Stirnfläche der Schwelle. Des Weiteren umfasst die Bodenbrücke ein Überbrückungsteil mit einer Überbrückungslippe zum Überbrücken eines Zwischenraums zwischen Untergrund oder Boden und Schwelle und einer Gelenkpfanne, die zum Aneinanderkoppeln von Überbrückungsteil und Verbindungsteil mit dem Gelenkkopf in einen Eingriff bringbar ist.

Gemäß dem weiteren Aspekt der vorliegenden Erfindung ist die Gelenkpfanne zum aneinander Koppeln von Überbrückungsteil und Verbindungsteil mit dem Gelenkkopf in einen Eingriff bringbar. Ferner ist die Gelenkpfanne im aneinander gekoppelten Zustand von Überbrückungsteil und Verbindungsteil relativ zum Gelenkkopf zwischen zwei Endrotationsanschlägen rotierbar.

Dadurch ist eine besonders einfache Montage der Bodenbrücke an die Schwelle möglich. Insbesondere erfolgt die Montage zweistufig. Dies bedeutet, dass zuerst das Verbindungsteil auf die Schwelle montiert, insbesondere gesteckt, verclipst oder verrastet wird, und im Anschluss das Überbrückungsteil wiederrum auf das Verbindungsteil montiert, insbesondere gesteckt, aufgeschoben oder aufgeclipst wird. Durch die relative Rotationsmöglichkeit der Gelenkpfanne zu dem Gelenkkopf ist die Bodenbrücke sehr flexibel einsetzbar und an unterschiedliche Gegebenheiten, das heißt insbesondere zu überbrückende oder auszugleichende Höhenunterschiede zwischen Schwelle und Untergrund beziehungsweise Boden, anpassbar. Beispielsweise ist im aneinander gekoppelten Zustand von Überbrückungsteil und Verbindungsteil ein Rotationswinkel von bis zu 150°, insbesondere von bis zu 125° oder 100° gegeben. Die Überbrückungslippe und die Gelenkpfanne können aus einem Stück, insbesondere aus Metall, wie Aluminium, hergestellt sein. Ferner kann auch das Verbindungsteil aus einem Stück hergestellt sein. Beispielsweise sind die Gelenkpfanne und der Gelenkkopf nach Art eines Scharniergelenks aufgebaut, wobei insbesondere der Gelenkkopf eine walzenförmige, oder vollzylindrische Form aufweisen kann, welcher zangenförmig in einer rinnenartigen Gelenkpfanne ruht, die einem Segment eines Hohlzylinders entspricht. Der Gelenkkopf, welcher bei der Relativrotation der Gelenkpfanne in Bezug auf den Gelenkkopf ruht, kann eine Lagerfläche, insbesondere Gleitlagerfläche, von mehr als 190°, insbesondere von mehr als 235° oder mehr als 270°, bereitstellen.

Das Bereitstellen von zwei Endrotationsanschlägen, wobei insbesondere je ein Endrotationsanschlag für die eine Rotationsrichtung und der andere Rotationsanaschlag für die entgegengesetzte Rotationsrichtung verantwortlich ist, erfüllt mehrere Funktionen. Zum einen definieren sie Endmontagestellungen, sodass eine fehlerhafte Bedienung beziehungsweise Montageposition, beispielsweise in welcher eine ungewünschte Demontage von Verbindungsteil und Überbrückungsteil einhergehen würde, vermieden werden kann. Des Weiteren unterstützen die Endrotationsanschläge beim Einnehmen der Endrotationsstellungen dabei, dass das Überbrückungsteil in der jeweiligen Position relativ in Bezug auf das Verbindungsteil bleibt.

Gemäß einer beispielhaften Weiterbildung der erfindungsgemäßen Bodenbrücke beträgt ein durch die zwei Endrotationsanschläge festgelegter Rotationswinkel wenigstens 60°, insbesondere wenigstens 70°, 80° oder wenigstens 90°, vorzugsweise bis zu 100°. Der Winkel definiert den Bewegungsspielraum des Überbrückungsteils relativ zu dem Verbindungsteil.

In einer weiteren beispielhaften Ausführung der erfindungsgemäßen Bodenbrücke sind die zwei Endrotationsanschläge durch zwei Paare voneinander zugeordneten Anschlagsflächen von Verbindungsteil und Überbrückungsteil gebildet. Mit anderen Worten weisen das Verbindungsteil und Überbrückungsteil jeweils zwei Anschlagflächen auf, wobei jeweils eine Anschlagfläche von Verbindungsteil und Überbrückungsteil beim Einnehmen der durch den jeweiligen Endrotationsanschlag definierten Endrotationsstellung in einen Anschlagkontakt gerät.

In einer weiteren beispielhaften Weiterbildung der erfindungsgemäßen Bodenbrücke ist der Gelenkkopf im Querschnitt C-förmig ausgebildet und weist an beiden C-Schenkeln einen Vorsprung auf. Die Vorsprünge sind zum Anschlagen an je einem abschnittsweise die Gelenkpfanne bildenden Lagersteg ausgebildet. Dadurch, dass die die Endrotationsanschläge bildenden Komponenten beziehungsweise Strukturen jeweils aus einem Stück mit Überbrückungsteil beziehungsweise Lagerteil gebildet sind, ist eine im Aufbau besonders einfache Bodenbrücke bereitgestellt. Die Vorsprünge an den C-Schenkeln erstrecken sich derart von dem C-Schenkeln ab, dass diese sich entgegen der Umfangsrichtung oder Haupterstreckungsrichtung der C-Schenkel erstrecken. Beispielsweise weisen die Lagerstege eine konkave, dem Gelenkkopf zuzuwendenden Aufnahmefläche auf und/oder eine im Wesentlichen dünnwandigen Steg, gegen den die Vorsprünge der C-Schenkel anschlagen können.

In einer weiteren beispielhaften Ausführung der vorliegenden Erfindung ist der Gelenkkopf im Wesentlichen zylindrisch, insbesondere im Wesentlichen vollzylindrisch, oder walzenförmig ausgebildet. Beispielsweise weist das Verbindungsteil ferner einen bündig an einer Oberseite der Schwelle ansetzbaren Steg auf, der in den Gelenkkopf mündet. Der Steg kann eine im Wesentlichen ebene Fläche bilden.

Insbesondere ist der Gelenkkopf aus einem Stück mit dem Bodenstück ausgebildet. Beispielsweise bildet der Steg einen der zwei verbindungsteilseitigen Endrotationsanschläge. In einer weiteren beispielhaften Ausführung der vorliegenden Erfindung weist die Gelenkpfanne eine konkave Aufnahme für den Gelenkkopf auf. Beispielsweise ist die Aufnahme kreisbogenförmig ausgebildet. Alternativ oder zusätzlich beträgt ein Mittelpunktswinkel mehr als 180°. Durch das somit resultierende Umgreifen des Gelenkkopfes um mehr als 180° benötigt das Überbrückungsteil keine separate Befestigungseinrichtung, um an dem Verbindungsteil angeordnet bzw. fixiert zu bleiben. Der Winkel in Kombination mit der formgetreuen aufeinander Abstimmung von Gelenkkopf und Gelenkpfanne ermöglicht zum einen die Relativrotation und zum anderen die aneinander Befestigung von Überbrückungsteil und Verbindungsteil.

Gemäß einer beispielhaften Weiterbildung der erfindungsgemäßen Bodenbrücke sind die gelenkpfannenseitigen Anschlagflächen durch die gegenüberliegenden Enden der konkaven Aufnahme, insbesondere des Kreisbogens, gebildet. Die Gelenkpfanne kann beispielsweise eine C-förmige Form aufweisen. Dabei können die stirnseitigen Endflächen der C-Struktur jeweils die Anschlagsflächen bilden, die in einen Anschlagkontakt mit der jeweiligen Anschlagflächen am Verbindungsteil geraten können, um die Endrotationsanschläge zu bilden.

Gemäß einer weiteren beispielhaften Ausführung der vorliegenden Erfindung weist das Verbindungsteil zwei Rastelemente, wie zwei Rastvorsprünge, auf, die zum in Eingriff bringen mit je einem schwellenseitigen Rastelement, wie einer Rastvertiefung, ausgebildet sind, um das Verbindungsteil an der Schwelle anzubringen. Ein Rastelement kann am Steg ausgebildet sein, insbesondere aus einem Stück damit hergestellt sein. Auf diese Weise kann eine besonders einfach durchzuführende Montage des Verbindungsteils an die Schwelle erfolgen. Beispielsweise dient eines der Rastelemente zum positionsfestgelegten Ansetzen des Verbindungsteils an die Schwelle. Das andere Verbindungsteilrastelement kann zur letztlichen Befestigung des Verbindungsteils an der Schwelle dienen, in dem das mittels des ersten Rastelements an der Schwelle angesetzte Verbindungsteil schließlich in den weiteren Eingriff mit der Schwelle über das weitere Rastelement gebracht wird.

In einer beispielhaften Weiterbildung der erfindungsgemäßen Bodenbrücke ist ein verbindungsteilseitiges Rastelement, insbesondere ein oberes Rastelement, als insbesondere walzenförmiger Gelenkkopf ausgebildet und/oder ist zangenartig von dem zugehörigen schwellenseitigen, insbesondere innenförmigen als Gelenkpfanne ausgebildeten Rastelement, insbesondere einem an einer Oberseite der Schwelle angeordneten Rastelement, umgreifbar bzw. umgriffen. Beispielsweise bilden die Rastelementpaare ein Scharniergelenk aus. Dabei kann das verbindungsteilseitige Rastelement in einer Montageorientierung an die Schwelle angesetzt werden und mittels der Interaktion mit dem schwellenseitigen Rastelement in die Montageposition gebracht werden. Beispielsweise findet in der Montageposition dann der Eingriff des weiteren Rastelementpaares statt, um das Verbindungsteil an der Stelle zu befestigen.

Gemäß einer weiteren beispielhaften Ausführung der erfindungsgemäßen Bodenbrücke ist ein verbindungsteilseitigen Rastelement, insbesondere ein unteres Rastelement, zum Hintergreifen eines schwellenseitigen Profilstegs in einer quer zur Verschieberichtung orientierten Querrichtung ausgebildet, insbesondere um ein sich voneinander Entfernen von Verbindungsteil und Schwelle in Querrichtung zu vermeiden. Beispielsweise wirkt das Rastelement-Paar nach Art eines Rast- oder Clipsmechanismus miteinander zusammen.

Gemäß einem weiteren Aspekt der vorliegenden Erfindung, der mit den vorhergehenden Aspekten und beispielhaften Ausführungen kombinierbar ist, ist eine Schwelle insbesondere für ein Schiebetür- und/oder Schiebefenstersystem, insbesondere ein Hebeschiebetür- und/oder Hebeschiebefenstersystem, das einen Flügel, insbesondere einen Schiebe- oder Hebeschiebeflügel, und einen Schiebe- oder Hebeschiebeflügel aufweist, der in einer Verschieberichtung relativ zu dem anderen Flügel bewegbar ist, bereitgestellt.

Die erfindungsgemäße Schwelle umfasst eine sich in Verschieberichtung erstreckende seitliche Stirnfläche. Die seitliche Stirnfläche kann wenigstens abschnittsweise im Wesentlichen eben ausgebildet sein und/oder quer, insbesondere senkrecht, zu einer die Oberseite definierenden Schwellenbodenfläche orientiert sein.

Die erfindungsgemäße Schwelle umfasst ferner eine erfindungsgemäße Bodenbrücke, die gemäß einem der zuvor beschriebenen Aspekte oder einer der zuvor beschriebenen beispielhaften Ausführungen ausgebildet sein kann und dessen Verbindungsteil insbesondere form- und/oder kraftschlüssig an der Stirnfläche angebracht ist und dessen Überbrückungsteil mit dem Verbindungsteil in Eingriff ist.

Gemäß einem weiteren Aspekt der vorliegenden Erfindung, der mit den vorhergehenden Aspekten und beispielhaften Ausführungen kombinierbar ist, ist ein Schiebetür- und/oder Schiebefenstersystem, insbesondere ein Hebeschiebtür- und/oder Hebeschiebefenstersystem, vorgesehen. Das Schiebesystem, bzw. das Hebeschiebesystem kann einen Schiebeflügel bzw. einen Hebeschiebeflügel, der beispielsweise aus Kunststoff hergestellt ist, sowie außerdem einen weiteren Flügel, der vorzugsweise aus Kunststoff hergestellt ist und ein Standflügel, ein Schiebeflügel oder ein Hebeschiebeflügel sein kann, umfassen.

Das erfindungsgemäße Schiebetür- und/oder Schiebefenstersystem umfasst einen Schiebe- oder Hebeschiebeflügel vorzugsweise aus Kunststoff, der vorzugsweise im Kunststoff-Extrusionsverfahren hergestellt ist, sowie einen weiteren Flügel vorzugsweise aus Kunststoff, der auch im Extrusionsverfahren hergestellt sein kann, insbesondere einen Schiebe- oder Hebeschiebeflügel. Der Schiebe- oder Hebeschiebeflügel ist in einer Verschieberichtung relativ zu dem weiteren Flügel bewegbar. Sollte beiden Flügel bewegbar, beziehungsweise verschiebbar, sein, sind diese jeweils in der Verschieberichtung relativ zu dem anderen verlagerbar.

Das erfindungsgemäße Schiebetür- und/oder Schiebefenstersystem umfasst außerdem eine insbesondere erfindungsgemäß ausgebildete Schwelle mit einer Laufschienennut und einer vollständig in der Laufschienennut untergebrachten Führungseinrichtung, wie einer Laufschiene, die dazu eingerichtet ist, mit einem Laufwagen das Schiebe- oder Hebeschiebeflügels in einen Führungseingriff zu gelangen. Dadurch, dass die Führungseinrichtung vollständig in der Laufschienennut unterbracht ist, oder mit anderen Worten in der Vertikalrichtung nicht über die Laufschienennut beziehungsweise aus der Laufschienennut hervorsteht, gestaltet sich das erfindungsgemäße Schiebetür - und Schiebefenstersystem besonders vorteilhaft auf die heutigen Anforderungen und Bestrebungen, barrierefreie Übergänge zwischen Gebäuderäumen beziehungsweise zwischen einem Gebäuderaum und der Umgebung zu schaffen. Darüber hinaus ist es möglich, die abzudichtende Schnittstelle zwischen dem Schiebe- oder dem Hebeschiebeflügel und der Schwelle effektiver oder auf einfachere Art und Weise abdichten zu können, da die Schnittstelle im Vergleich zu Stand der Technik-Ausführungen verkleinert ist.

Gemäß einem weiteren Aspekt der vorliegenden Erfindung der mit den vorherigen Aspekten und beispielhaften Ausführungen kombinierbar ist, ist ein Schiebetür- oder Schiebefenstersystem, insbesondere ein Hebeschiebetür- und/oder Hebeschiebefenstersystem bereitgestellt, dass gemäß einem der zuvor beschrieben Aspekte beispielsweise beispielhaften Ausführungen ausgebildet sein kann.

Das erfindungsgemäße Schiebetür- und/oder Schiebefenstersystem umfasst einen Schiebe- oder Hebeschiebeflügel vorzugsweise aus Kunststoff, der vorzugsweise im Kunststoff-Extrusionsverfahren hergestellt ist, sowie einen weiteren Flügel vorzugsweise aus Kunststoff, der auch im Extrusionsverfahren hergestellt sein kann, insbesondere einen Schiebe- oder Hebeschiebeflügel. Der Schiebe- oder Hebeschiebeflügel ist in einer Verschieberichtung relativ zu dem weiteren Flügel bewegbar. Sollte beiden Flügel bewegbar, beziehungsweise verschiebbar, sein, sind diese jeweils in der Verschieberichtung relativ zu dem anderen bewegbar.

Das erfindungsgemäße Schiebetür- und/oder Schiebefenstersystem umfasst außerdem eine insbesondere erfindungsgemäß ausgebildete Schwelle mit einer Laufschienennut und einer darin angeordneten, insbesondere vollständig darin untergebrachten, Führungseinrichtung, wie einer Laufschiene, die dazu eingerichtet ist, mit einem Laufwagen das Schiebe- oder Hebeschiebeflügels in einen Führungseingriff zu gelangen.

Gemäß dem weiteren erfindungsgemäßen Aspekt umfasst die Führungseinrichtung ein Rastteil zum form- und/oder kraftschlüssigen Verbinden mit einem insbesondere formkorrespondierenden Rastelement der Schwelle. Damit ist die Montage des Schiebetür- und/oder Schiebefenstersystems auf besonders einfache Art und Weise möglich. Die Verrastung bietet zum einen den Vorteil, dass eine definierte Montage auch für ungeübtes Montagepersonal möglich ist. Zum anderen ist durch die Verrastung sichergestellt, dass die Führungseinrichtung in der Laufschienennut die richtige Position beziehungsweise Orientierung einnimmt, insbesondere um ein zuverlässiges Verlagern des Schiebe- oder des Hebeschiebeflügels sicher zu stellen.

In einer beispielhaften Weiterbildung des erfindungsgemäßen Schiebetür- und/oder Schiebefenstersystems ist das schwellenseitige Rastelement als im Querschnitt T-förmige Nut ausgebildet und das führungseinrichtungsseitige Rastteil weist wenigstens einen Rastvorsprung, insbesondere zwei Rastvorsprünge, auf, der einen T-Schenkel der Nut hintergreift, insbesondere damit verrastet oder verclipst. Aufgrund des einander Hinterreifens der Rastteile ist die Führungseinrichtung in der Laufschienennut positionssicher positioniert.

In einer beispielhaften Weiterbildung der vorliegenden Erfindung ist das führungseinrichtungsseitige Rastteil derart in Bezug auf das schwellenseitige Rastelement dimensioniert, insbesondere überdimensioniert, dass das führungseinrichtungsseitige Rastteil beim Einnehmen der Montageendposition elastisch deformiert wird. Beispielsweise kann die elastische Deformation in der Montagendposition wieder aufgehoben sein. Alternativ ist es möglich, dass auch in der Montageendposition noch eine gewisse elastische Deformation vorliegt, sodass eine elastische Deformationsrückstellkraft aufgebaut wird, die die aneinander Befestigung von Führungseinrichtung und Schwelle verstärkt.

Gemäß einem weiteren Aspekt der vorliegenden Erfindung der mit den vorherigen Aspekten und beispielhaften Ausführungen kombinierbar ist, ist ein Schiebetür- oder Schiebefenstersystem, insbesondere ein Hebeschiebetür- und/oder Hebeschiebefenstersystem bereitgestellt, dass gemäß einem der zuvor beschrieben Aspekte beispielsweise beispielhaften Ausführungen ausgebildet sein kann.

Das erfindungsgemäße Schiebetür- und/oder Schiebefenstersystem umfasst einen Schiebe- oder Hebeschiebeflügel vorzugsweise aus Kunststoff, der vorzugsweise im Kunststoff-Extrusionsverfahren hergestellt ist, sowie einen weiteren Flügel vorzugsweise aus Kunststoff, der auch im Extrusionsverfahren hergestellt sein kann, insbesondere einen Schiebe- oder Hebeschiebeflügel. Der Schiebe- oder Hebeschiebeflügel ist in einer Verschieberichtung relativ zu dem weiteren Flügel bewegbar. Sollte beiden Flügel bewegbar, beziehungsweise verschiebbar, sein, sind diese jeweils in der Verschieberichtung relativ zu dem anderen bewegbar.

Das erfindungsgemäße Schiebetür- und/oder Schiebefenstersystem umfasst außerdem eine insbesondere erfindungsgemäß ausgebildete Schwelle mit einer Laufschienennut und einer darin angeordneten, insbesondere vollständig darin untergebrachten, Führungseinrichtung, wie einer Laufschiene, die dazu eingerichtet ist, mit einem Laufwagen das Schiebe- oder Hebeschiebeflügels in einen Führungseingriff zu gelangen.

Gemäß dem weiteren erfindungsgemäßen Aspekt umfasst die Führungseinrichtung eine auf einem Nutgrund aufliegenden Basis sowie wenigstens einen von der Basis vorstehenden Stützarm, insbesondere zwei laterale, insbesondere identisch und/oder spiegelverkehrt ausgebildete Stützarme, der zum bündigen Anschließen an eine Schwellenoberseite dimensioniert ist. Dadurch kann ein windiger, insbesondere stufenfreier und/oder gegen Feuchtigkeit abgedichteter, Übergang zwischen Führungseinrichtung und Schwelle gebildet werden. Ferner kann eine Rille in der Schwelle vermieden werden, die die Gefahr birgt, dass Dreck oder Feuchtigkeit hinein gelangt oder Menschen sich verletzen oder stolpern.

Gemäß einer beispielhaften Ausführung liegt der Stützarm dichtend an einer Seitenwand Laufschienennut an, insbesondere ist der Stützarm gegen die Seitenwand gepresst. Dadurch ist ein besonders guter Schutz gegen das Eindringen von Dreck oder Feuchtigkeit gegeben.

Gemäß einem weiteren Aspekt der vorliegenden Erfindung, der mit den vorhergehenden Aspekten und beispielhaften Ausführungen kombinierbar ist, ist ein Verfahren zum Montieren einer insbesondere nach einem der vorstehenden Aspekten und beispielhaften Ausführungen ausgebildeten Bodenbrücke an eine insbesondere erfindungsgemäß ausgebildete Schwelle für ein Schiebetür- und/oder Schiebefenstersystem, insbesondere ein Hebeschiebetür- und/oder Hebeschiebefenstersystem, mit einem Schiebe- oder Hebeschiebeflügel und einem weiteren Flügel, insbesondere Schieb- oder Hebeschiebeflügel, wobei der Schiebe- oder Hebeschiebeflügel in einer Verschieberichtung relativ zu den weiteren Flügel bewegbar ist, bereitgestellt. Die zuvor in Bezug auf die erfindungsgemäßen Aspekte bezüglich der Bodenbrücke, der Schwelle und dem Schiebetür- und/oder Schiebefenstersystem offenbarten Merkmale und Ausführungen gelten in analoger Weise für das erfindungsgemäße Montageverfahren.

Gemäß dem Verfahren wird ein Verbindungsteil der Bodenbrücke in einer Aufsteckrichtung auf eine sich in Verschieberichtung erstreckende seitliche Stirnfläche der Schwelle aufgesteckt. Die Aufsteckrichtung kann im Bereich von 15° bis 45°, insbesondere um etwa 30°, gegenüber der ebenen Erstreckung der Schwelle, insbesondere gegenüber der Horizontalen, orientiert sein. Des Weiteren wird ein Überbrückungsteil der Bodenbrücke in einer Kopplungsorientierung entlang einer Kopplungsrichtung in einen Kopplungseingriff mit dem Verbindungsteil gebracht. Damit nimmt das Verbindungsteil einen Vormontagezustand mit dem Überbrückungsteil ein. Des Weiteren wird das Überbrückungsteil um eine durch den Kopplungseingriff festgelegte Rotationsachse in eine Überbrückungsorientierung zum Überbrücken eines Zwischenraums zwischen Untergrund oder Boden und Schwelle gedreht. In der Überbrückungsorientierung ist das Überbrückungsteil fest an dem Verbindungsteil montiert. Hier reichen wenige Grad Drehwinkel aus, bis eine Selbsthemmung der Teile einhergeht, die ein sich voneinander Entfernen von Überbrückungsteil und Verbindungsteil verhindert. Ein wesentlicher Vorteil sind die einfache, werkzeuglose Montage und Demontage der Bodenbrücke. Die Demontage kann mit umgekehrte Abfolge der Verfahrensschritte erfolgen.

Gemäß einer beispielhaften Weiterbildung des erfindungsgemäßen Montageverfahrens wird das Verbindungsteil beim Aufstecken auf die Schwelle damit verrastet. Dadurch ist das Verbindungsteil sicher an der Schwelle angeordnet und gehalten.

Gemäß einem weiteren Aspekt der vorliegenden Erfindung, der mit den vorhergehenden Aspekten und beispielhaften Ausführungen kombinierbar ist, ist eine Bodenbrücke für eine Schwelle für ein Schiebetür- und/oder Schiebefenstersystem, insbesondere ein Hebeschiebetür- und/oder Hebeschiebefenstersystem, das einen Flügel, insbesondere Schiebe- oder Hebeschiebeflügel, und einen Schiebe- oder Hebeschiebeflügel aufweist, der in einer Verschieberichtung (V) relativ zu dem Flügel bewegbar ist, bereitgestellt.

Die Bodenbrücke umfasst ein Verbindungsteil mit einem Gelenkkopf zum insbesondere form- und/oder kraftschlüssigen Anbringen an einer sich in Verschieberichtung erstreckenden seitlichen Stirnfläche der Schwelle und ein Überbrückungsteil mit einer Überbrückungslippe zum Überbrücken eines Zwischenraums zwischen Untergrund oder Boden und Schwelle und einer Gelenkpfanne, die zum Aneinanderkoppeln von Überbrückungsteil und Verbindungsteil mit dem Gelenkkopf in einen Eingriff bringbar ist.

Gemäß diesem erfindungsgemäßen Aspekt weist die Bodenbrücke ausschließlich das Verbindungsteil und das Überbrückungsteil auf. Mit anderen Worten ist die Bodenbrücke zweiteilig ausgebildet.

Ferner kann die Bodenbrücke dergestalt sein, dass sie ohne zusätzliche Befestigungseinrichtungen, wie Schrauben oder dergleichen, mit der Schwelle verbindbar ist. Die Bodenbrücke kann aufgesteckt, aufgerastet und/oder aufgeclipst sein. Beispielsweise kann die Montage und/oder die Demontage der Bodenbrücke, insbesondere des Verbindungsteils und/oder des Überbrückungsteils, werkzeuglos erfolgen.

Gemäß einem weiteren Aspekt der vorliegenden Erfindung, der mit den vorhergehenden Aspekten und beispielhaften Ausführungen kombinierbar ist, ist die Bodenbrücke derart ausgebildet, dass sie einen barrierefreien Übergang zwischen Untergrund oder Boden und Schwelle ausbildet. Das Verbindungsteil und/oder das Überbrückungsteil können derart ausgebildet sein, dass sie einen bündigen, insbesondere stufenfreien, Übergang zum Untergrund oder Boden bzw. Schwelle ausbilden.

Bevorzugte Ausführungen sind in den Unteransprüchen angegeben.

Im Folgenden werden weitere Eigenschaften, Merkmale und Vorteile der Erfindung mittels Beschreibung bevorzugter Ausführungen der Erfindung anhand der beiliegenden beispielhaften Zeichnungen deutlich, in denen zeigen:
Figur 1 eine perspektivische Ansicht einer beispielhaften Ausführung einer erfindungsgemäßen Schwelle;
Figur 2 eine perspektivische Schnittansicht einer beispielhaften Ausführung eines erfindungsgemäßen Schiebetür- und/oder Schiebefenstersystems;
Figur 3 bis 7 einen Montagevorgang einer beispielhaften Ausführung einer erfindungsgemäßen Bodenbrücke an einer Schwelle;
Figur 8 eine weitere beispielhafte Ausführung einer erfindungsgemäßen Bodenbrücke;
Figur 9 eine beispielhafte Ausführung eines erfindungsgemäßen Schiebetür- und/oder Schiebefenstersystems
Figur 10 eine weitere beispielhafte Ausführung einer erfindungsgemäßen Schwelle;
Figur 11 eine perspektivische Ansicht der Führungseinrichtung aus Figur 10;
Figur 12 eine weitere beispielhafte Ausführung einer erfindungsgemäßen Schwelle; und
Figur 13 eine perspektivische Ansicht der Führungseinrichtung aus Figur 12.

In der folgenden Beschreibung beispielhafter Ausführungen der vorliegenden Erfindung ist eine erfindungsgemäße Bodenbrücke, die zum Einsatz an einer Schwelle für ein Schiebetür- und/oder Schiebefenstersystem gedacht ist, im Allgemeinen mit der Bezugsziffer 1 versehen. Eine erfindungsgemäße Schwelle ist im Allgemeinen mit der Bezugsziffer 10 versehen und ein erfindungsgemäßes Schiebetür- und/oder Schiebefenstersystem mit dem Bezugszeichen 100. Die Schwelle 10 kann eine beliebige Aufbauhöhe aufweisen und aus einem beliebigen Material, wie Holz, Kunststoff oder Aluminium, hergestellt sein. Sofern in der folgenden Beschreibung von Tür- und/oder Fensterprofilen gesprochen wird, kann davon ausgegangen werden, dass es sich dabei um im Extrusionsverfahren hergestellte Kunststoff-Profile, insbesondere aus PVC, handelt, welche eine Extrusionsrichtung aufweisen, in der sie einen konstanten Querschnitt aufweisen.

In Figur 1 ist eine perspektivische Schnittansicht einer erfindungsgemäßen Schwelle 10 gezeigt, an der eine erfindungsgemäße Bodenbrücke 1 angebracht ist. Die Schwelle 10 umfasst zwei sich in einer Verschieberichtung V erstreckende Laufschienennuten 13, 15, die jeweils zum Aufnehmen einer Führungseinrichtung, wie einer Laufschiene gedacht sind, mit denen ein Laufwagen 103 eines Schiebe- und/oder Hebeschiebeflügels 105 in Eingriff bringbar ist und damit kooperiert, um den Schiebe- oder Hebeschiebeflügel 105 in der Verschieberichtung V zu verlagern. Die Schwelle 10 weist einen entlang dessen Längserstreckung in Verschieberichtung V im Wesentlichen konstanten Querschnitt auf. In einem mittleren Bereich umfasst die Schwelle 10 eine ebene Schwellenoberfläche 19 und zwei seitliche, an je eine der Laufschienennuten 13, 15 anschließende laterale Oberflächen 21, 23.

Wie beispielsweise in Figur 1 zu sehen ist, ist die Bodenbrücke 1 an eine seitliche Stirnfläche 25 der Schwelle 10 montiert. Die Anbringung beziehungsweise die Anordnung der Bodenbrücke 1 an der Schwelle 10 erfolgt dabei derart, dass die laterale Schwellenoberfläche 23 bündig mit der Bodenbrücke 21 abschließt, beziehungsweise diese daran bündig anschließt, sodass ein an der Oberseite der Bodenbrücke 1 bildender Steg 27 im Wesentlichen eine unmittelbare Verlängerung der Schwellenoberfläche 23 ausbildet. Wie es ferner in den Figuren 2 und 3 ersichtlich ist, umfasst die Schwelle 10 mehrere sich in Verschieberichtung V erstreckende Hohlkammern 29, die entweder unbelegt oder zur Aufnahme von Versteifungsteilen verwendet werden können.

Bezugnehmend auf Figur 2, in der eine beispielhafte Ausführung eines erfindungsgemäßen Schiebetür- und/oder Schiebefenstersystems 100 abgebildet ist, liegt die Schwelle 10 mittels eins Unterbauprofils 107, das beispielhaft zweiteilig aufgebaut ist, auf einem Untergrund 108 auf und die Bodenbrücke 1 überbrückt einen zwischen der Schwelle 10 und einem auf einem Estrich 110 aufgebauten Bodenbelag 108 sich ergebenden Zwischenraum 109, um diesen insbesondere abdichtend zu überbrücken. In Figur 2 ist die der Bodenbrücke abgewandte Laufschienennut 13 mit einem Blendprofil 19 belegt, welches verrastend in der Laufschienennut 13 angeordnet ist und einen ebenen und bündigen Übergang mit benachbarten Oberflächen 19, 21 der Schwelle herstellt, sodass eine kontinuierliche Oberseite beziehungsweise Oberfläche gebildet ist. Im Bereich der weiteren, bodenbrückennahen Nut 15 ist eine als Laufschiene 17 ausgebildete Führungseinrichtung für den somit verschiebbaren Schiebe- und/oder Hebeschiebeflügel 105 angeordnet. Dazu weist der Schiebe- und/oder Hebeschiebeflügel 105 einen in einer, an einer Unterseite des Schiebe- und/oder Hebeschiebeflügel 105 vorhandenen Führungsnut 112, angeordneten Laufwagen 103 auf. Der Schiebe- und/oder Hebeschiebeflügel 105 weist ferner eine an einer Oberseite angeordnete Flügelfalz 111 zum Aufnehmen einer Verglasung auf.

Anhand der Figuren 3 bis 8 werden beispielhafte Ausführungen von erfindungsgemäßen Bodenbrücken 1 sowie deren vorteilhafter Montagevorgang in Bezug auf die Schwelle 10 näher erläutert. Zunächst bezugnehmend auf Figur 6 beziehungsweise 7 ist der montierte Zustand der Bodenbrücke 1 an der Schwelle 10 in zwei verschiedenen Betriebspositionen gezeigt. Die Bodenbrücke 1 umfasst ein Verbindungsteil 3 mit einem Gelenkkopf 5 zum Anbringen an der Stirnseite 25 der Schwelle 10 und ein mit dem Verbindungsteil 3 koppelbares Überbrückungsteil 7 mit einer Überbrückungslippe 9 und einer Gelenkpfanne 31 zum Aneinanderkoppeln von Überbrückungsteil 7 und Verbindungsteil 3. Die Überbrückungslippe 9, die sich schematisch über den Zwischenraum 109 erstreckt (Figur 2), kann an ihrer der Umgebung zugewandten Oberseite 13 eine Strukturierung 15 aufweisen, die sich beispielsweise parallel zur Verschieberichtung V erstrecken kann.

In Figur 3 ist ein Vormontagezustand gezeigt, in dem zunächst das Verbindungsteil 3 in einer Aufsteckrichtung A auf die laterale Stirnfläche 25 der Schwelle 10 aufgesteckt wird (Figur 3). Die Aufsteckrichtung A ist gegenüber einer sich quer, insbesondere senkrecht, zur Verschieberichtung V erstreckenden Querrichtung Q geneigt. Mit anderen Worten wird das Verbindungsteil 3 schräg an die laterale Stirnfläche 25 angesetzt. Dabei wird ein Rast- und Gelenkmechanismus 37 ausgenutzt, der ein schwellenseitiges Rastteil in Form einer konkaven Nut 39 und ein verbindungsteilseitige Rastelement in Form eines konvexen Vorsprungs 41 aufweist. Beim Ansetzen des Verbindungsteil 3 auf die Schwelle 10 wird demnach zunächst der Rast- und Gelenkvorsprung 41 in die Rast- und Gelenkvertiefung 39 positioniert (Figur 4) und unter Ausnutzung des Rast- und Gelenkmechanismus 37 um die Verschieberichtung V gedreht und in einen Verrastungseingriff mit der Schwelle 10 verbracht (Figur 5). Das verbindungsteilseitige Rast- und Gelenkelement 41 ist als walzenförmiger Gelenkkopf ausgebildet und bildet zusammen mit dem schwellenseitigen, rinnenförmigen und als Gelenkpfanne ausgebildeten Rastelement ein Scharniergelenk. Zum Verrasten und positionssicheren Halten des Verbindungsteils 3 an der Schwelle 10 weist das Verbindungsteil 3 ein weiteres Rastelement auf, welches an einer Unterseite 43 des Verbindungsteils angeordnet ist und zum Hintergreifen eines schwellenseitigen Profilstegs 45 der Schwelle 10 ausgebildet ist. In dem montierten Zustand gemäß Figur 5 hintergreift das Verbindungsteil 47 den Profilsteg 45 der Schwelle 10 in der Querrichtung Q, sodass ein sich voneinander Entfernen von Schwelle 10 und Verbindungsteil 3 in der Querrichtung Q unterbunden ist. Das Verbindungsteil 3 liegt mittels eines Anlagevorsprungs 49 definiert und flächig an der Stirnfläche 25 der Schwelle 10 an. Beim Verrasten des Verbindungsteils 3 auf die Schwelle 10, also beim Übergang von Figur 4 auf Figur 5, gleitet bzw. rastet das Gelenk- und Rastteil 41 vollständig in das Schwellenseitige entsprechende Rastelement 39 ein.

Schließlich wird das Überbrückungsteil 7 in einer Kopplungsorientierung entlang einer Kopplungsrichtung K, die in Bezug auf die Querrichtung Q geneigt ist, auf das Verbindungsteil aufgeschoben und mit diesem in einen Kopplungseingriff gebracht (Figur 5). Zum Einnehmen einer Betriebsposition der Bodenbrücke wird das Überbrückungsteil 7 um eine durch den Kopplungseingriff festgelegte Rotationsachse in eine Überbrückungsorientierung zum Inkontaktbringen mit dem Untergrund oder dem Boden 107 gedreht (vgl. Figuren 6 und 7).

Dabei wirken der zylindrische beziehungsweise walzenförmige Gelenkkopf 5 und die sichel- oder rinnenartige Gelenkpfanne 31 nach Art eines Scharniergelenks zusammen, indem der Gelenkkopf 5 in einer durch die Gelenkpfanne 31 gebildeten Aufnahme 51 aufgenommen ist und im Kopplungseingriff relativ zueinander rotierbar ist, um das Überbrückungsteil 7 gegenüber dem Verbindungsteil 5 zu verdrehen. Das Verbindungsteil 3 und das Überbrückungsteil 7 sind zur Bildung von zwei Endrotationsanschlägen aufeinander abgestimmt, zwischen denen das Überbrückungsteil 7 relativ zu dem Verbindungsteil 3 rotierbar ist. Die Endrotationsanschläge sind gebildet durch zwei Paare von einander zugeordneten Anschlagflächen 53, 53' und 55, 55'. Eine Endrotationsstellung ist in Figur 7 abgebildet, in der die Anschlagflächen 55, 55' im Anschlagkontakt miteinander stehen und eine weitere Rotation des Überbrückungsteils 7 im Uhrzeigersinn relativ zu dem Verbindungsteil 3 unterbunden ist. Der andere Rotationsanschlag ist durch das Auftreffen der überbrückungsteilseitigen Anschlagsfläche 53 auf die durch den Steg 27 gebildete, verbindungsteilseitige Anschlagfläche 53' gebildet, wenn das Überbrückungsteil 7 entgegen dem Uhrzeigersinn relativ zu dem Verbindungsteil 3 verdreht wird.

In Figur 8 ist eine weitere beispielhafte Ausführung einer erfindungsgemäßen Bodenbrücke 1 und einer dazugehörigen Schwelle 10 abgebildet. Die Ausführung der Bodenbrücke 7 aus Figur 8 unterscheidet sich von der vorhergehenden Ausführung der Bodenbrücke 1 zum einen dadurch, dass das separate Verbindungsteil 3 der Bodenbrücke wegfällt bzw. durch die Schwelle 10 gebildet ist, die zum Aufnehmen des Überbrückungsteil 7 mit der Überbrückungslippe 9 eine Drehlageraufnahme 57 umfasst, die durch zwei eine konkave Aufnahme- und Lagerfläche 61 bildende Profilstege 63 der Schwelle 10 gebildet sind.

Das Überbrückungsteil 7 weist einen darauf abgestimmten C- förmigen Lagerring 65 auf, welcher auf den Lagerstegen 63 aufliegt und relativ zu diesen rotierbar ist, um unterschiedliche Positionen für die Überbrückungslippe 9 einnehmen zu können. Die beiden Endrotationsanschläge sind durch die Lagerstege 63 gebildet, die die jeweiligen nach innen gewandten Anschlagflächen 53' und 55' aufweisen, sowie durch je einen an einem der C-Schenkel vorstehenden Vorsprünge 67, die die Anschlagflächen 53, 55 aufweisen. Die Schwelle 10 beziehungsweise das Überbrückungsteil 7 gemäß Figur 8 weist ferner ein Sicherungsteil 69 auf, das beispielsweise hammerförmig ausgebildet ist und einen Sicherungsvorsprung 71 mit einer an die konvexe Form des Ring 65 angepassten Lagerfläche 73 aufweist, um die Relativrotation zu gewährleisten. Das Sicherungsteil 69 wird in eine zwischen der lateralen Stirnfläche 25 und dem dieser zugewandten Lagersteg 63 gebildeten Aufnahmenut 75 eingeschoben und darin verklemmt beziehungsweise verrastet, um das Überbrückungsteil 7 in Position zu halten beziehungsweise eine ungewollte Demontage des Überbrückungsteils 7 zu vermeiden.

Unter Zusammenschau der Figuren 3 und 9 geht ein weiterer Aspekt der vorliegenden Erfindung hervor. Die Figur 9 zeigt eine Ausführung eines erfindungsgemäßen Schiebetür- und/oder Schiebefenstersystems 100 beispielhaft mit der Bodenbrücke 1 gemäß Figur 8. Das System 100 umfasst neben dem Schiebe- und/oder Hebeschiebeflügel 105 einen weiteren Flügel 113, die beispielsweise Standflügel sein können, die jeweils mittels Dichtungen 115 gegenüber der Oberfläche 19 der Schwelle 10 abgedichtet sind. Die Laufschiene 17 umfasst zwei sich nach unten entgegen der Höhenrichtung H erstreckende Rastarme oder Rastfüße 117, die zum Verrasten und Hintergreifen von entsprechenden schwellenseitigen Rastvorsprüngen 119 ausgebildet sind, um die Laufschiene 17 positionssicher in der Laufschienennut 15 zu fixieren.

Zur einfachen Montage sind die Rastvorsprünge 119 leicht angeschrägt. Wie es in Figur 9 zu sehen ist, ragt die Führungseinrichtung 17 nicht über die Erstreckung der Laufschienennut in Höhenrichtung H über diese hinaus, sondern schließt maximal bündig mit dieser ab, sodass im Bereich der Laufschiene keine Barriere beispielsweise für Rollstuhlfahrer vorliegt. Dies ist beispielsweise auch dadurch erreicht, dass eine Führungsnase 121 in der Laufschiene 17 versenkt ist und nicht über benachbarte Schenkel der Laufschiene 17 in Höhenrichtung H vorsteht.

In den Figuren 10 und 12 sind beispielhafte Ausführungen erfindungsgemäßer Schwellen 10 mit beispielhaften Ausführungen erfindungsgemäßer Bodenbrücken 1 abgebildet und in den Figuren 11 und 13 die jeweiligen Führungseinrichtungen 17 im perspektivischer Darstellung.

Gemäß der Ausführung nach den Figuren 10 und 11 umfasst die Führungseinrichtung 17 eine auf einem Nutgrund aufliegende Basis 123, von der aus sich die Rastteile 117 nach unten zum formschlüssigen Eingreifen mit schwellenseitigen Rastvorsprüngen 119 erstrecken, und zwei laterale sich von der Basis 123 nach oben erstreckende Stützarme 125, die derart dimensioniert sind, dass sie in Höhenrichtung H nicht über eine Schwellenoberseite 127 vorstehen und bündig mit dieser abschließen. Dadurch ist eine besonders gute Abdichtung im Bereich des Übergangs zwischen Führungseinrichtung 17 und Schwelle 10 sowie ein Schutz gegen eine Verletzung von Menschen gegeben. Die Stützarme 125 können bei der Montage in die Laufschienennut 13, 15 mit einer Seitenwand 129 der Laufschienennut 13, 15 verpresst werden. Dabei kann eine insbesondere elastische Deformation der Stützarme 125 einhergehen, die eine insbesondere elastische Deformationsrückstellkraft zur Folge hat, welche die Abdichtungswirkung im Bereich des Übergangs verbessert.

Gemäß der Ausführung der Schwelle 10 in den Figuren 12 und 13 ist eine kostengünstige Variante der Führungseinrichtung 17 abgebildet, die ohne die vorstehenden Rastarme 125 auskommt, im Übrigen aber im Wesentlichen identisch ausgebildet ist.

Die in der vorstehenden Beschreibung, den Figuren und den Ansprüchen offenbarten Merkmale können sowohl einzeln als auch in beliebiger Kombination für die Realisierung der Erfindung in den verschiedenen Ausgestaltungen von Bedeutung sein.

### Bezugszeichenliste

- 1: Bodenbrücke
- 3: Verbindungsteil
- 5: Gelenkkopf
- 7: Überbrückungsteil
- 9: Überbrückungslippe
- 10: Schwelle
- 13, 15: Laufschienennut
- 17: Führungseinrichtung
- 19: Schwellenoberfläche
- 21, 23: Schwellenoberfläche
- 25: Laterale Stirnfläche
- 27: Steg
- 29: Hohlkammer
- 31: Gelenkpfanne
- 33: Oberseite
- 35: Strukturierung
- 37: Gelenk- und Rastmechanismus
- 39: Rastvertiefung
- 41: Rastvorsprung
- 43: Unterseite
- 45: Profilsteg
- 47: Rastvorsprung
- 49: Anlageabschnitt
- 51: Aufnahme
- 53, 53': Anschlagfläche
- 55, 55': Anschlagfläche
- 57: Gelenkmechanismus
- 61: Lagerfläche
- 63: Lagersteg
- 65: Ring
- 67: Anschlagvorsprung
- 69: Sicherungsteil
- 71: Sicherungsvorsprung
- 73: Lagerfläche
- 75: Nut
- 100: Schiebetür- und/oder Schiebefenstersystem
- 103: Laufwagen
- 105: Hebe- und/oder Hebeschiebeflügel
- 107: Untergrund
- 108: Bodenbelag
- 109: Zwischenraum
- 110: Estrich
- 111: Flügelfalz
- 112: Führungsnut
- 113: Flügel
- 115: Dichtung
- 117: Rastteil
- 119: Rastelement
- 121: Schräge
- 123: Basis
- 125: Stützarm
- 127: Schwellenoberseite
- 129: Seitenwand

- H: Höhenrichtung
- Q: Querrichtung
- V: Verschieberichtung
- R: Rotationsrichtung

## Patentansprüche

1. Bodenbrücke (1) für eine Schwelle (10) für ein Schiebetür- und/oder Schiebefenstersystem (100), insbesondere ein Hebeschiebetür- und/oder Hebeschiebefenstersystem, das einen Flügel, insbesondere Schiebe- oder Hebeschiebeflügel, und einen Schiebe- oder Hebeschiebeflügel aufweist, der in einer Verschieberichtung (V) relativ zu dem Flügel bewegbar ist, umfassend
ein Verbindungsteil (3) mit einem Gelenkkopf (5) zum insbesondere form- und/oder kraftschlüssigen Anbringen an einer sich in Verschieberichtung erstreckenden seitlichen Stirnfläche (25) der Schwelle (10) und
ein Überbrückungsteil (7) mit einer Überbrückungslippe (9) zum Überbrücken eines Zwischenraums zwischen Untergrund oder Boden und Schwelle und einer Gelenkpfanne (31), die zum Aneinanderkoppeln von Überbrückungsteil (7) und Verbindungsteil (3) den Gelenkkopf (5) insbesondere formschlüssig umgreift und im aneinander gekoppelten Zustand von Überbrückungsteil (7) und Verbindungsteil (3) relativ zum Gelenkkopf (5) rotierbar ist.

2. Bodenbrücke (1) nach Anspruch 1, wobei der Gelenkkopf (5) und die Gelenkpfanne (31) derart aufeinander abgestimmt sind, dass die Gelenkpfanne (31) bei einer Relativrotationsbewegung an dem Gelenkkopf (5) entlang gleitet und/oder von dem Gelenkkopf (5) bei einer Relativrotationsbewegung geführt ist.

3. Bodenbrücke (1), insbesondere nach Anspruch 1 oder 2, für eine Schwelle (10) für ein Schiebetür- und/oder Schiebefenstersystem (100), insbesondere ein Hebeschiebetür- und/oder Hebeschiebefenstersystem, das einen Flügel, insbesondere Schiebe- oder Hebeschiebeflügel, und einen Schiebe- oder Hebeschiebeflügel aufweist, der in einer Verschieberichtung (V) relativ zu dem Flügel bewegbar ist, umfassend
ein Verbindungsteil (3) mit einem Gelenkkopf (5) zum insbesondere form- und/oder kraftschlüssigen Anbringen an einer sich in Verschieberichtung erstreckenden seitlichen Stirnfläche (25) der Schwelle (10) und
ein Überbrückungsteil (7) mit einer Überbrückungslippe (9) zum Überbrücken eines Zwischenraums zwischen Untergrund oder Boden und Schwelle und einer Gelenkpfanne (31), die zum Aneinanderkoppeln von Überbrückungsteil (7) und Verbindungsteil (3) mit dem Gelenkkopf (5) in einen Eingriff bringbar ist und im aneinander gekoppelten Zustand von Überbrückungsteil (7) und Verbindungsteil (3) relativ zum Gelenkkopf (5) zwischen zwei Endrotationsanschlägen rotierbar ist.

4. Bodenbrücke (1) nach Anspruch 3, wobei ein durch die zwei Endrotationsanschläge festgelegter freier Rotationswinkel wenigstens 60°, insbesondere wenigstens 70°, 80° oder wenigstens 90°, vorzugsweise bis zu 100°, beträgt, und/oder wobei die zwei Endrotationsanschläge durch zwei Paare von einander zugeordneten Anschlagflächen (53, 53', 55, 55') von Verbindungsteil (3) und Überbrückungsteil (7) gebildet sind, wobei insbesondere der Gelenkkopf (5) im Querschnitt C-förmig ausgebildet ist und an beiden C-Schenkeln einen Vorsprung aufweist, die zum Anschlagen an je einem abschnittsweise die Gelenkpfanne (31) bildenden Lagersteg ausgebildet sind.

5. Bodenbrücke (1) nach einem der vorstehenden Ansprüche, wobei der Gelenkkopf (5) im Wesentlichen zylindrisch, insbesondere vollzylindrisch, ausgebildet ist, wobei insbesondere das Verbindungsteil (3) ferner einen bündig an eine Oberseite der Schwelle (10) ansetzbaren Steg aufweist, der in den Gelenkkopf (5) mündet, und/oder wobei die Gelenkpfanne (31) eine konkave Aufnahme für den Gelenkkopf (5) aufweist, wobei insbesondere die Aufnahme kreisbogenförmig ausgebildet ist und/oder ein Mittelpunktswinkel mehr als 180° beträgt, wobei insbesondere die gelenkpfannenseitigen Anschlagflächen (53, 53', 55, 55') durch die gegenüberliegenden Enden der konkaven Aufnahme, insbesondere des Kreisbogens, gebildet sind.

6. Bodenbrücke (1) nach einem der vorstehenden Ansprüche, wobei das Verbindungsteil (3) zwei Rastelemente, wie zwei Rastvorsprünge, aufweist, die zum Ineingriffbringen mit je einem schwellenseitigen Rastelement, wie einer Rastvertiefung, ausgebildet sind, um das Verbindungsteil (3) an der Schwelle (10) anzubringen,, wobei insbesondere ein verbindungsteilseitiges Rastelement, insbesondere ein oberes Rastelement, als insbesondere walzenförmiger Gelenkkopf ausgebildet ist und zangenartig von dem zugehörigen schwellenseitigen, insbesondere rinnenförmigen, als Gelenkpfanne ausgebildeten Rastelelement, insbesondere einem an einer Oberseite der Schwelle (10) angeordneten Rastelement, umgreifbar ist, und/oder wobei ein verbindungsteilseitiges Rastelement, insbesondere ein unteres Rastelement, zum Hintergreifen eines schwellenseitigen Profilstegs in einer quer zur Verschieberichtung orientierten Querrichtung ausgebildet ist, insbesondere um ein sich voneinander Entfernen von Verbindungsteil (3) und Schwelle (10) in Querrichtung zu vermeiden.

7. Bodenbrücke (1), insbesondere nach einem der vorstehenden Ansprüche, für eine Schwelle (10) für ein Schiebetür- und/oder Schiebefenstersystem (100), insbesondere ein Hebeschiebetür- und/oder Hebeschiebefenstersystem, das einen Flügel, insbesondere Schiebe- oder Hebeschiebeflügel, und einen Schiebe- oder Hebeschiebeflügel aufweist, der in einer Verschieberichtung (V) relativ zu dem Flügel bewegbar ist, bestehend aus
einem Verbindungsteil (3) mit einem Gelenkkopf (5) zum insbesondere form- und/oder kraftschlüssigen Anbringen an einer sich in Verschieberichtung erstreckenden seitlichen Stirnfläche (25) der Schwelle (10) und
einem Überbrückungsteil (7) mit einer Überbrückungslippe (9) zum Überbrücken eines Zwischenraums zwischen Untergrund oder Boden und Schwelle und einer Gelenkpfanne (31), die zum Aneinanderkoppeln von Überbrückungsteil (7) und Verbindungsteil (3) mit dem Gelenkkopf (5) in einen Eingriff bringbar ist.

8. Bodenbrücke (1), insbesondere nach einem der vorstehenden Ansprüche, für eine Schwelle (10) für ein Schiebetür- und/oder Schiebefenstersystem (100), insbesondere ein Hebeschiebetür- und/oder Hebeschiebefenstersystem, das einen Flügel, insbesondere Schiebe- oder Hebeschiebeflügel, und einen Schiebe- oder Hebeschiebeflügel aufweist, der in einer Verschieberichtung (V) relativ zu dem Flügel bewegbar ist, umfassend
ein Verbindungsteil (3) mit einem Gelenkkopf (5) zum insbesondere form- und/oder kraftschlüssigen Anbringen an einer sich in Verschieberichtung erstreckenden seitlichen Stirnfläche (25) der Schwelle (10) und
ein Überbrückungsteil (7) mit einer Überbrückungslippe (9) zum Überbrücken eines Zwischenraums zwischen Untergrund oder Boden und Schwelle und einer Gelenkpfanne (31), die zum Aneinanderkoppeln von Überbrückungsteil (7) und Verbindungsteil (3) mit dem Gelenkkopf (5) in einen Eingriff bringbar ist,
wobei die Bodenbrücke (1) derart ausgebildet ist, dass sie einen barrierefreien Übergang zwischen Untergrund oder Boden und Schwelle ausbildet.

9. Schwelle (10) für ein Schiebetür- und/oder Schiebefenstersystem (100), insbesondere ein Hebeschiebetür- und/oder Hebeschiebefenstersystem, mit einem Schiebe- oder Hebeschiebeflügel und einem weiteren Flügel, insbesondere Schiebe- oder Hebeschiebeflügel, wobei der Schiebe- oder Hebeschiebeflügel in einer Verschieberichtung (V) relativ zu dem weiteren Flügel bewegbar ist, umfassend
eine sich in Verschieberichtung erstreckende seitliche Stirnfläche (25) und
eine nach einem der vorstehenden Ansprüche ausgebildete Bodenbrücke (1), dessen Verbindungsteil (3) insbesondere form- und/oder kraftschlüssig an der Stirnfläche (25) angebracht ist und dessen Überbrückungsteil (7) mit dem Verbindungsteil (3) in Eingriff ist.

10. Schiebetür- und/oder Schiebefenstersystem (100), insbesondere Hebeschiebetür- und/oder Hebeschiebefenstersystem, umfassend
einen Schiebe- oder Hebeschiebeflügel vorzugsweise aus Kunststoff,
einen weiteren Flügel vorzugsweise aus Kunststoff, insbesondere Schiebe- oder Hebeschiebeflügel, wobei der Schiebe- oder Hebeschiebeflügel in einer Verschieberichtung (V) relativ zu dem weiteren Flügel bewegbar ist, und
eine insbesondere nach Anspruch 9 ausgebildete Schwelle (10) mit einer Laufschienennut (13, 15) und einer vollständig in der Laufschienennut (13, 15) untergebrachten Führungseinrichtung (17), wie einer Laufschiene, die dazu eingerichtet ist, mit einem Laufwagen des Schiebe- oder Hebeschiebeflügels in einen Führungseingriff zu gelangen.

11. Schiebetür- und/oder Schiebefenstersystem (100), insbesondere nach Anspruch 10, insbesondere Hebeschiebetür- und/oder Hebeschiebefenstersystem, umfassend einen Schiebe- oder Hebeschiebeflügel vorzugsweise aus Kunststoff,
einen weiteren Flügel vorzugsweise aus Kunststoff, insbesondere Schiebe- oder Hebeschiebeflügel, wobei der Schiebe- oder Hebeschiebeflügel in einer Verschieberichtung (V) relativ zu dem weiteren Flügel bewegbar ist, und
eine insbesondere nach Anspruch 9 ausgebildete Schwelle (10) mit einer Laufschienennut (13, 15) und einer darin angeordneten Führungseinrichtung (17), wie einer Laufschiene, die dazu eingerichtet ist, mit einem Laufwagen des Schiebe- oder Hebeschiebeflügels in einen Führungseingriff zu gelangen, und ein Rastteil (117) zum form- und/oder kraftschlüssigen Verbinden mit einem insbesondere formkorrespondierenden Rastelement (119) der Schwelle (10) aufweist.

12. Schiebetür- und/oder Schiebefenstersystem (100) nach Anspruch 11, wobei das schwellenseitige Rastelement (119) als im Querschnitt T-förmige Nut ausgebildet ist und das führungseinrichtungsseitige Rastteil (117) wenigstens einen Rastvorsprung, insbesondere zwei Rastvorsprünge, aufweist, der einen T-Schenkel der Nut hintergreift, insbesondere damit verrastet oder verclipst, und/oder, wobei das führungseinrichtungsseitige Rastteil (117) derart in Bezug auf das schwellenseitige Rastelement (119) dimensioniert, insbesondere überdimensioniert, ist, dass das führungseinrichtungsseitige Rastteil (117) beim Einnehmen der Montageendposition elastisch deformiert wird.

13. Schiebetür- und/oder Schiebefenstersystem (100), insbesondere nach einem der Ansprüche 10 bis 12, insbesondere Hebeschiebetür- und/oder Hebeschiebefenstersystem, umfassend
einen Schiebe- oder Hebeschiebeflügel vorzugsweise aus Kunststoff,
einen weiteren Flügel vorzugsweise aus Kunststoff, insbesondere Schiebe- oder Hebeschiebeflügel, wobei der Schiebe- oder Hebeschiebeflügel in einer Verschieberichtung (V) relativ zu dem weiteren Flügel bewegbar ist, und
eine insbesondere nach Anspruch 9 ausgebildete Schwelle (10) mit einer Laufschienennut (13, 15) und einer darin angeordneten Führungseinrichtung (17), wie einer Laufschiene, die dazu eingerichtet ist, mit einem Laufwagen des Schiebe- oder Hebeschiebeflügels in einen Führungseingriff zu gelangen, und eine auf einem Nutgrund aufliegende Basis (123) sowie wenigstens einen, insbesondere zwei laterale, von der Basis (123) vorstehenden Stützarm (125) aufweist, der zum bündigen Anschließen an eine Schwellenoberseite (127) dimensioniert ist.

14. Schiebetür- und/oder Schiebefenstersystem (100) nach Anspruch 13, wobei der Stützarm (125) dichtend an einer Seitenwand (129) der Laufschienennut (13, 15) anliegt, insbesondere daran gepresst ist.

15. Verfahren zum Montieren einer insbesondere nach einem der Ansprüche 1 bis 6 ausgebildeten Bodenbrücke (1) an eine insbesondere nach Anspruch 9 ausgebildete Schwelle (10) für ein insbesondere nach einem der Ansprüche 10 bis 14 ausgebildetes Schiebetür- und/oder Schiebefenstersystem (100), insbesondere ein Hebeschiebetür- und/oder Hebeschiebefenstersystem, mit einem Schiebe- oder Hebeschiebeflügel und einem weiteren Flügel, insbesondere Schiebe- oder Hebeschiebeflügel, wobei der Schiebe- oder Hebeschiebeflügel in einer Verschieberichtung (V) relativ zu dem weiteren Flügel bewegbar ist, bei dem
ein Verbindungsteil (3) in einer Aufsteckrichtung auf eine sich in Verschieberichtung erstreckende seitliche Stirnfläche (25) der Schwelle (10) aufgesteckt wird,
ein Überbrückungsteil (7) in einer Kopplungsorientierung entlang einer Kopplungsrichtung in einen Kopplungseingriff mit dem Verbindungsteil (3) gebracht wird und
das Überbrückungsteil (7) um eine durch den Kopplungseingriff festgelegte Rotationsachse in eine Dichtungsorientierung zum Überbrücken eines Zwischenraums zwischen Untergrund oder Boden und Schwelle gedreht wird, wobei insbesondere das Verbindungsteil (3) beim Aufstecken auf die Schwelle (10) verrastet wird.
